# EUROPÄISCHE PATENTSCHRIFT

(11) **EP 1 403 980 B1**
(45) Veröffentlichungstag und Bekanntmachung des Hinweises auf die Patenterteilung: **16.04.2008**
(21) Anmeldenummer: 03019423.7
(22) Anmeldetag: 28.08.2003
(51) Int. Cl.: H01R 13/645, H01R 43/20

(54) **Vorrichtung zur Kodierung und Montage eines Anschlusselementes**
Device for coding and mounting a connection element
Dispostif pour le codage et montage d'un élément de raccordement

(30) Priorität: 26.09.2002 DE 20214863 U
(43) Veröffentlichungstag der Anmeldung: 31.03.2004
(73) Patentinhaber: Weidmüller Interface GmbH & Co. KG, 32760 Detmold (DE)
(72) Erfinder: Lange, Manfred, 64560 Riedstadt (DE); Köhn, Stefan, 64285 Darmstadt (DE); Gutermuth, Uwe, 64289 Darmstadt (DE); Koschier, Wolfsgang, 63075 Offenbach (DE)
(74) Vertreter: Specht, Peter

(56) Entgegenhaltungen:
- US-A- 4 348 073
- US-A- 4 449 767
- US-A- 5 249 977
- VANBESIEN J: "SICHERE CODIERUNG UND VORZENTRIERUNG BEI STECKVERBINDERN" ELEKTRONIK, FRANZIS VERLAG GMBH. MUNCHEN, DE, Bd. 37, Nr. 14, 8. Juli 1988 (1988-07-08), Seiten 105-106,109, XP000022908 ISSN: 0013-5658

## Beschreibung

Die Erfindung betrifft eine Vorrichtung zur Kodierung eines Anschlusselementes nach dem Oberbegriff des Anspruchs 1.

Eine derartige Kodiervorrichtung ist aus "Vanbesien, J: "Sichere Codierung und Vorzentrierung bei Steckverbindern", Elektronik Francis Verlag GmbH München, DE, Bd. 37, Nr. 14, 8. Juli 1988 (1988-07-08), S. 105 -106, 109, XP 000022908 ISSN: 0013-5658 bekannt. Zur Kodierung der Stiftleisten ist es damit bekannt, in Nuten oder Schlitze der Stiftleiste einzelne Kodierelemente, insbesondere Kodierstifte, einzusetzen und derart eine Kodierung der Stiftleiste vorzunehmen, welche mit einer korrespondierenden Kodierung einer Buchsenleiste zusammenwirkt. Diese Handhabung der Kodierung ist bisher relativ aufwendig.

Zur automatischen Montage von Stiftleisten auf Leiterplatten werden nach dem Stand der Technik Pick- und Place-Elemente eingesetzt, welche nach Art der Fig. 11 ausgebildet sein können. Diese Pick- und Place-Elemente weisen eine Ansaugfläche auf, die dazu dient, das gesamte Bauelement mit Hilfe eines Vakuumgreifers zu fassen und auf der Leiterplatte abzusetzen.

Dieses Verfahren hat sich an sich gut bewährt.

Es ist daher die Aufgabe der Erfindung, die Kodierung des Anschlusselementes, beispielsweise die Kodierung einer Stiftleiste, zu vereinfachen.

Die Erfindung löst diese Aufgabe durch den Gegenstand des Anspruchs 1.

Vorteilhafte Ausgestaltungen sind den Unteransprüchen zu entnehmen.

Auf diese Weise werden die Aufgaben "Montage der Stiftleiste" auf der Leiterplatze" und "Kodierung der Stiftleiste" in einfacher Weise miteinander kombiniert, was insbesondere die Kodierung vereinfacht, da die an der Montagevorrichtung angeordneten Kodierelemente zur Kodierung des Anschlusselementes, insbesondere der Stiftleiste, nutzbar sind.

Vorzugsweise weist die Montagevorrichtung eine Basis auf.

Die Basis kann beispielhaft als ebenes Element - mit Pick- and Place-Funktion - oder auch als Rahmen ausgebildet sein.

Insbesondere ist die Basis als Pick- und Place-Element ausgebildet, vorzugsweise mit einer Vakuum-Saugfläche zum Ansetzen eines Vakuum-Saugelementes.

Besonders bevorzugt sind die Kodierelemente lösbar am Pick- und Place-Element angeordnet, insbesondere an dieses angeformt, so daß sie beim Kodieren von dem Pick- und Place-Element, das als Wegwerfartikel nach der Montage nicht mehr benötigt wird, auf einfache Weise abgetrennt werden können.

Nach einer konstruktiv besonders vorteilhaften Ausgestaltung sind die Kodierelemente als Kodierstifte ausgebildet und die Stiftleiste weist ein Gehäuse auf, wobei wenigstens eine Seitenwand des Gehäuses mit Schlitzen zur Aufnahme der Kodierstifte versehen ist. Die Kodierelemente werden ferner bevorzugt senkrecht oder parallel zur Basis ausgerichtet.

Dabei sind die Kodierelemente vorzugsweise kürzer als die Schlitze ausgebildet sowie mit einem Werkzeug vom Pick- und Place-Element bzw. Element lösbar und in den Schlitzen verschieblich. Diese Variante der Erfindung ermöglicht - vorzugsweise nach dem Aufsetzen und Verlöten der Stiftleiste auf die bzw. der Leiterplatte - ein einfaches "Aktivieren" der Kodierung z..B. mittels eines Schraubendrehers.

Dabei ist es denkbar, daß sich das Pick- und Place-Element über die gesamte Länge der Ausnehmung und sämtliche Schlitze oder nur über einen Teil der Ausnehmung und einen Teil der Schlitze erstreckt.

Bevorzugt sind die Kodierelemente werkzeuglos von der Basis lösbar, z.B. indem die Basis im gesteckten Zustand abgedreht wird. In diesem Fall ist bevorzugt vorgesehen, unterschiedliche "vorkodierte" Basisvarianten vorzufertigen.

Vorteilhaft sind ferner eine Kodierschablone zur Verhinderung von Fehlkodierungen. Diese wird vorzugsweise auf der Basis oder aber auf der Stiftleiste oder extern (Auf nahme der Montagevorrichtung) zentriert.

Nachfolgend wird die Erfindung anhand von Ausführungsbeispielen unter Bezug auf die Zeichnung näher beschrieben. Es zeigt:
- Fig. 1: eine erfindungsgemäße Montagevorrichtung;
- Fig. 2: eine Stiftleiste mit der Montagevorrichtung aus Fig. 1;
- Fig. 3: das Aktivieren der Kodierelemente an der Stiftleiste mit Hilfe eines Schraubendrehers;
- Fig. 4: die mit Kodierelementen versehene Stiftleiste aus Fig. 3;
- Fig. 5: eine zweite erfindungsgemäße Montagevorrichtung;
- Fig. 6: die Stiftleiste aus Fig. 5 mit der Montagevorrichtung aus Fig. 5 und aktivierten Kodierelementen;
- Fig. 7: eine Kodierschablone und eine Basis mit Kodierelementen;
- Fig. 8,9: jeweils eine als Rahmen ausgebildete Basis mit daran angeformten Kodierelementen;

An das Pick- und Place-Element 2, hier an den Ansatz 10 der Basis 9, sind lösbare Kodierelemente, hier Kodierstifte 11a-q angeformt (z.B. angespritzt), welche sich hier zu dieser senkrecht erstrecken und die etwas kürzer sind als die Schlitze 8a-p.

Beim Aufsetzen des Pick- und Place-Elements 2 auf die Stiftleiste 3 greifen die Kodierstifte 11a-p jeweils in den zugehörigen Schlitz 8 ein. Mit einem Werkzeug wie einem Schraubendreher lassen sich die Kodierstifte 11 etwas im jeweiligen Schlitz 4 nach unten drücken - Fig. 3 - und vom Pick- und Place-Element 2 lösen, z.B. an einer Sollbruchstelle zur Basis 9 hin.

Wird das Pick- und Place-Element 2 - vorzugsweise nach dem Bestück- und Lötvorgang - von der Stiftleiste 3 abgenommen, werden die übrigen Kodierstifte 11 mit gelöst bzw. zusammen mit dem Pick- und Place-Element 2 entfernt und es verbleiben lediglich die hier zur Kodierung benötigten und mit dem Schraubendreher "aktivierten" Kodierstifte - hier 11c und 11e - in den Schlitzen oder Nuten 8c und 8e und bilden derart die Kodierung der Stiftleiste 3 aus.

Nach Fig.5 und 6 erstreckt sich das Pick- und Place-Element 2 nicht über die gesamte Länge der Stiftleiste 3 sondern nur über einen Teil derselben. So sind hier nur sechs Kodierstifte 11a-f am Pick- und Place-Element 2 ausgebildet, was die u.a. Kodiervariantenzahl verringert. Ansonsten entsprechen Funktion und Montage der Stiftleiste und der Kodierstifte 11a-f dem Ausführungsbeispiel der Fig. 1 bis 4.

Fig. 7 zeigt eine Kodierschablone 12, welche über eine Basis 9 mit daran angeformten Kodierstiften 11 steckbar ist und an den Stellen Freimachungen 13 aufweist, wo Kodierstifte 11 entsprechend der vorzunehmenden Kodierung von der Basis 9 abgetrennt werden sollen.

Fig. 8,9 zeigen jeweils als Alternative zum Pick- and Place-Pad eine als Rahmen 14 ausgebildete Basis 9 mit daran angeformten Kodierstiften 11.
- Fig. 10: eine auf eine Leiterplatte aufgesetzte Buchsenleiste und eine zugehörige Stiftleiste;
- Fig. 11: ein Pick- and Place-Pad nach dem Stand der Technik.

Fig. 1 zeigt eine Vorrichtung 1 zur Montage eines Anschlusselementes an einem hier nicht dargestellten Bauelement wie einer Leiterplatte, die als Pick- und Place-Element 2 (englisch: Pick- and Place-Pad; deutsch: Aufnahme- und Plazierelement) ausgebildet ist, das an dem Anschlusselement, hier einer Stiftleiste 3 - siehe Fig. 2 - anbringbar ist und eine Vakuum-Saugfläche 4 aufweist. Die Vakuum-Saugfläche 4 dient zum Ansetzen eines - hier nicht dargestellten - Vakuum-Saugelementes, mit dem das Pick- und Place-Element 2 zusammen mit der Stiftleiste 3 aufnehmbar und auf ein Bauteil wie eine Leiterplatte aufsetzbar ist (hier ebenfalls nicht dargestellt).

Die Stiftleiste 3 weist an der Unterseite ihres hier in Draufsicht rechteckigen Gehäuses 5 Stifte 6 (siehe auch Fig. 10) zum Eingriff in entsprechend geformte Löcher der Leiterplatte auf, welche z.B. an der Leiterplatte festgelötet werden können.

An seiner der Leiterplatte gegenüber liegenden Seite ist das Gehäuse 5 mit einer Öffnung 7 - siehe Fig. 4 - zum Einsetzen einer komplementär geformten Buchsenleiste (hier nicht dargestellt) versehen. Es wäre auch denkbar, eine Buchsenleiste auf eine Leiterplatte aufzusetzen und diese entsprechend zu kodieren (hier nicht dargestellt).

Eine der beiden längeren Seiten des in Draufsicht rechteckigen Gehäuses 5 weist mehrere nebeneinander angeordnete Schlitze oder Nuten 8a bis 8p auf, welche sich von der Öffnung 7 aus in die Seitenwand des Gehäuses 5 hinein erstrecken.

Die Montagevorrichtung - hier das Pick- und Place-Element 2 - weist eine die Ausnehmung seitlich überragende rechteckige Basis 9 auf, welche hier mit einem Ansatz 10 versehen ist, welcher an die Größe der Öffnung 7 angepasst und in dieser festklemmbar ist. Die Vakuum-Saugfläche 4 befindet sich bei diesem Ausführungsbeispiel an der ebenen Basis 9 auf der von der Stiftleiste 3 abgewandten Außenseite des Pick- und Place-Elements 2.

Fig. 10 zeigt ergänzend das Zusammenspiel aus der auf eine Leiterplatte 15 aufgesetzten Buchsenleiste 16 und einer zugehörigen Stiftleiste 3.

Fig. 11 zeigt ein Pick- und Place-Element 2 nach dem Stand der Technik ohne Kodierstifte.

### Bezugszeichen

- Montagevorrichtung: 1
- Pick- und Place-Element: 2
- Stiftleiste: 3
- Vakuum-Saugfläche: 4
- Gehäuse: 5
- Stifte: 6
- Öffnung: 7
- Schlitze: 8a bis 8p
- Basis: 9
- Ansatz: 10
- Kodierstifte: 11 a-p
- Kodierschablone: 12
- Freimachungen: 13
- Rahmen: 14
- Leiterplatte: 15
- Buchsenleiste: 16

## Patentansprüche

1. Vorrichtung zur Kodierung eines Anschlusselementes (3), insbesondere Vorrichtung zur Kodierung einer Stiftleiste (3) für eine Leiterplatte (15), die an dem Anschlusselement (3) anbringbar ist, wobei an einer Basis insbesondere lösbare Kodierelemente (11) zur Kodierung des Anschlusselementes (3) angeordnet sind, **dadurch gekennzeichnet, daß** die Kodierelemente an einer Montagevorrichtung zur Montage des Anschlusselementes (3) an einem Bauelement angeordnet sind, welche die Basis aufweist.

2. Kodiervorrichtung nach Anspruch 1, **dadurch gekennzeichnet, dass** die Basis als Pick- und Place-Element (2) ausgebildet ist.

3. Kodiervorrichtung nach Anspruch 1, **dadurch gekennzeichnet, dass** das Pick- und Place-Element (2) mit einer Vakuum-Saugfläche (4) zum Ansetzen eines Vakuum-Saugelementes versehen ist.

4. Kodiervorrichtung nach Anspruch 1, **dadurch gekennzeichnet, dass** die Basis als Rahmen (14) ausgebildet ist.

5. Kodiervorrichtung nach einem der vorstehenden Ansprüche, **dadurch gekennzeichnet, daß** die Kodierelemente (11) lösbar am Pick- und Place-Element (2) angeordnet sind.

6. Kodiervorrichtung nach Anspruch 5, **dadurch gekennzeichnet, daß** die Kodierelemente (11) lösbar an das Pick- und Place-Element (2) angeformt sind.

7. Kodiervorrichtung nach einem der vorstehenden Ansprüche, **dadurch gekennzeichnet, daß** die Kodierelemente (11) als Kodierstifte (11) ausgebildet sind.

8. Kodiervorrichtung nach einem der vorstehenden Ansprüche, **dadurch gekennzeichnet, daß** sich die Kodierelemente (11) senkrecht zur Basis (9) erstrecken.

9. Kodiervorrichtung nach einem der vorstehenden Ansprüche 1 bis 7, **dadurch gekennzeichnet, daß** die Kodierelemente (11) parallel zur Basis (9) ausgerichtet sind.

10. Kodiervorrichtung nach einem der vorstehenden Ansprüche, **dadurch gekennzeichnet, daß** die Stiftleiste (3) ein Gehäuse (5) mit einer Öffnung (7) aufweist, in welche das Pick- und Place-Element eingreift, wobei wenigstens eine Seitenwand des Gehäuses (5) mit Schlitzen oder Nuten (8) zur Aufnahme der Kodierstifte (11) versehen ist.

11. Kodiervorrichtung nach Anspruch 10, **dadurch gekennzeichnet, daß** die Basis (9) des Pick- und Place-Elements (2) einen Ansatz (10) aufweist, welcher an die Größe der Öffnung (7) angepasst und in dieser festklemmbar ist.

12. Kodiervorrichtung nach einem der vorstehenden Ansprüche 10 oder 11, **dadurch gekennzeichnet, daß** die Kodierelemente (11a-q) kürzer als die Schlitze oder Nuten (8) ausgebildet und mit einem Werkzeug vom Pick- und Place-Element (2) lösbar und in den Schlitzen oder Nuten (8) verschieblich sind.

13. Kodiervorrichtung nach einem der vorstehenden Ansprüche 10 bis 12, **dadurch gekennzeichnet, daß** sich das Pick- und Place-Element (2) über die gesamte Länge der Öffnung (7) und sämtliche Schlitze oder Nuten (8) oder über einen Teil der Öffnung und einen Teil der Schlitze oder Nuten (8) erstreckt.

14. Kodiervorrichtung nach einem der vorstehenden Ansprüche, **dadurch gekennzeichnet, daß** die Kodierelemente, insbesondere die Kodierstifte vorzugsweise zur Basis hin Sollbruchstellen aufweisen.

15. Kodiervorrichtung nach einem der vorstehenden Ansprüche, **dadurch gekennzeichnet, daß** die Stiftleiste (3) Stifte (6) zum Eingriff in entsprechend geformte Löcher der Leiterplatte aufweist, welche an der Leiterplatte (15) fixierbar sind.

16. Kodiervorrichtung nach einem der vorstehenden Ansprüche, **dadurch gekennzeichnet, daß** die Kodierelemente werkzeuglos von der Basis (9) lösbar sind.

17. Kodiervorrichtung nach einem der vorstehenden Ansprüche, **dadurch gekennzeichnet, dass** die Kodiervorrichtung eine Kodierschablone (12) aufweist.

18. Kodiervorrichtung nach Anspruch 17, **dadurch gekennzeichnet, daß** die Kodierschablone (12) auf der Basis oder auf der Stiftleiste (3) oder extern zentriert wird.

## Claims

1. A device for coding a connection element (3), in particular a device for coding a pin header (3) for a printed circuit board (15) which can be fitted to the connection element (3), in particular detachable coding elements (11) for coding the connection element (3) being positioned on a base,
**characterised in that**
the coding elements are positioned on a mounting device for mounting the connection element (3) on a component which features the base.

2. A coding device in accordance with claim 1,
**characterised in that**
the base is designed as a pick-and-place element (2).

3. A coding device in accordance with claim 1,
**characterised in that**
the pick-and-place element (2) is provided with a vacuum suction face (4) attaching a vacuum suction element.

4. A coding device in accordance with claim 1,
**characterised in that**
the base is designed as a frame (14).

5. A coding device in accordance with one of the preceding claims,
**characterised in that**
the coding elements (11) are positioned on the pick-and-place element (2) such that they are detachable.

6. A coding device in accordance with claim 5,
**characterised in that**
the coding elements (11) are moulded onto the pick-and-place element (2) such that they are detachable.

7. A coding device in accordance with one of the preceding claims,
**characterised in that**
the coding elements (11) are designed as a coding pins (11).

8. A coding device in accordance with one of the preceding claims,
**characterised in that**
the coding elements (11) extend perpendicular to the base (9).

9. A coding device in accordance with one of the preceding claims 1 to 7,
**characterised in that**
the coding elements (11) are oriented parallel to the base (9).

10. A coding device in accordance with one of the preceding claims,
**characterised in that**
the pin header (3) has a housing (5) with an opening (7) in which the pick-and-place element engages, at least one lateral wall of the housing (5) being provided with slits or grooves (8) to receive the coding pins (11).

11. A coding device in accordance with claim 10,
**characterised in that**
the base (9) of the pick-and-place element (2) has a projection (10) which matches the size of the opening (7) and can be clamped into it.

12. A coding device in accordance with one of the preceding claims 10 or 11,
**characterised in that**
the coding elements (11a-q) are shorter than the slits or grooves (8) and can be detached from the pick-and-place (2) element and moved along the slits or grooves (8) with a tool.

13. A coding device in accordance with one of the preceding claims 10 to 12,
**characterised in that**
the pick-and-place element (2) extends over the entire length of the opening (7) and all the slits and grooves (8) or over part of the opening and part of the slits and grooves (8).

14. A coding device in accordance with one of the preceding claims,
**characterised in that**
the coding elements, in particular the coding pins, preferably have predetermined breaking points towards the base.

15. A device in accordance with at least one of the preceding claims,
**characterised in that**
the pin header (3) has pins (6) for engaging in corresponding shaped holes in the printed circuit board (15) which can be fixed to said printed circuit board.

16. A coding device in accordance with one of the preceding claims,
**characterised in that**
the coding elements can be detached from the base (9) without a tool.

17. A coding device in accordance with one of the preceding claims,
**characterised in that**
the coding device has a coding template (12).

18. A coding device in accordance with claim 17,
**characterised in that**
the coding template (12) is centred on the base or on the pin header (3) or externally.

## Revendications

1. Dispositif pour le codage d'un élément de raccordement (3), en particulier dispositif pour le codage d'une barrette à broches (3) pour une plaquette de circuits imprimés (15), qui est destinée à être montée sur l'élément de raccordement (3), en particulier des éléments de codage (11) amovibles étant agencés sur une base pour le codage de l'élément de raccordement (3), **caractérisé en ce que** les éléments de codage sont agencés sur un dispositif de montage pour le montage de l'élément de raccordement (3) sur un composant qui comporte la base.

2. Dispositif de codage selon la revendication 1, **caractérisé en ce que** la base est réalisée sous la forme d'un élément pick-and-place (2).

3. Dispositif de codage selon la revendication 1, **caractérisé en ce que** l'élément pick-and-place (2) est muni d'une surface d'aspiration sous vide (4) pour l'application d'un élément d'aspiration sous vide.

4. Dispositif de codage selon la revendication 1, **caractérisé en ce que** la base est réalisée sous la forme d'un cadre (14).

5. Dispositif de codage selon l'une quelconque des revendications précédentes, **caractérisé en ce que** les éléments de codage (11) sont agencés de manière amovible sur l'élément pick-and-place (2).

6. Dispositif de codage selon la revendication 5, **caractérisé en ce que** les éléments de codage (11) sont formés de manière amovible sur l'élément pick-and-place (2).

7. Dispositif de codage selon l'une quelconque des revendications précédentes, **caractérisé en ce que** les éléments de codage (11) sont réalisés sous la forme de broches de codage (11).

8. Dispositif de codage selon l'une quelconque des revendications précédentes, **caractérisé en ce que** les éléments de codage (11) sont disposés perpendiculairement à la base (9).

9. Dispositif de codage selon l'une quelconque des revendications 1 à 7, **caractérisé en ce que** les éléments de codage (11) sont orientés parallèlement à la base (9).

10. Dispositif de codage selon l'une quelconque des revendications précédentes, **caractérisé en ce que** la barrette à broches (3) comporte un boîtier (5) avec une ouverture (7), dans laquelle s'engage l'élément pick-and-place (2), au moins une paroi latérale du boîtier (5) étant munie de fentes ou rainures (8) destinées à recevoir les broches de codage (11).

11. Dispositif de codage selon la revendication 10, **caractérisé en ce que** la base (9) de l'élément pick-and-place (2) comporte une saillie (10) qui est adaptée à la dimension de l'ouverture (7) et qui peut être fixée par serrage dans celle-ci.

12. Dispositif de codage selon la revendication 10 ou 11, **caractérisé en ce que** les éléments de codage (11a-q) sont plus courts que les fentes ou rainures (8) et peuvent être désolidarisés de l'élément pick-and-place (2) au moyen d'un outil et sont mobiles dans les fentes ou rainures (8).

13. Dispositif de codage selon l'une quelconque des revendications 10 à 12, **caractérisé en ce que** l'élément pick-and-place (2) s'étend sur toute la longueur de l'ouverture (7) et sur toutes les fentes ou rainures (8) ou sur une partie de l'ouverture et sur une partie des fentes ou rainures (8).

14. Dispositif de codage selon l'une quelconque des revendications précédentes, **caractérisé en ce que** les éléments de codage, en particulier les broches de codage, comportent des zones destinées à la rupture, orientées de préférence vers la base.

15. Dispositif de codage selon l'une quelconque des revendications précédentes, **caractérisé en ce que** la barrette à broches (3) comporte des broches (6), qui sont destinées à entrer en prise dans des trous de forme correspondante, ménagés dans la plaquette de circuits imprimés, et qui peuvent être fixées contre la plaquette de circuits imprimés (15).

16. Dispositif de codage selon l'une quelconque des revendications précédentes, **caractérisé en ce que** les éléments de codage peuvent être désolidarisés de la base (9) sans outil.

17. Dispositif de codage selon l'une quelconque des revendications précédentes, **caractérisé en ce que** le dispositif de codage comporte un gabarit de codage (12).

18. Dispositif de codage selon la revendication 17, **caractérisé en ce que** le gabarit de codage (12) est centré sur la base ou sur la barrette à broches (3) ou à l'extérieur.
